# EUROPÄISCHE PATENTSCHRIFT

(11) **EP 2 335 996 B1**
(45) Veröffentlichungstag und Bekanntmachung des Hinweises auf die Patenterteilung: **29.08.2012**
(21) Anmeldenummer: 09180030.0
(22) Anmeldetag: 18.12.2009
(51) Int. Cl.: B61G 7/08, B61G 7/10

(54) **Mittelpufferkupplung für ein spurgeführtes Fahrzeug**
Central buffer coupling for a rail-guided vehicle
Attelage central pour un véhicule sur rails

(43) Veröffentlichungstag der Anmeldung: 22.06.2011
(73) Patentinhaber: Voith Patent GmbH, 89522 Heidenheim (DE)
(72) Erfinder: Schulz, Jörn, 38690 Vienenburg (DE)
(74) Vertreter: Rupprecht, Kay

(56) Entgegenhaltungen:
- US-A- 3 246 771
- US-A- 4 232 793

## Beschreibung

Die vorliegende Erfindung betrifft eine Mittelpufferkupplung nach dem Oberbegriff des unabhängigen Patentanspruches 1.

Demgemäß betrifft die Erfindung insbesondere eine Mittelpufferkupplung für ein spurgeführtes Fahrzeug, insbesondere Schienenfahrzeug, mit einer mit einem Wagenkasten des Fahrzeuges verbindbaren Kupplungsstange und einem an dem wagenkastenseitigen Endbereich gegenüberliegenden vorderen Endbereich der Kupplungsstange vorgesehenen Kupplungskopf.

Eine derartige Mittelpufferkupplung ist dem Prinzip nach bereits aus dem Stand der Technik bekannt und dient zum mechanischen Verbinden von benachbarten Wagenkästen eines mehrgliedrigen Fahrzeugverbandes, wie beispielsweise eines mehrgliedrigen Schienenfahrzeuges. Hierbei dient die Kupplungsstange zum Übertragen der im normalen Fahrbetrieb auftretenden Zug- und Stoßkräften.

Die Kupplungsstange ist in üblicher Weise beispielsweise über einen Lagerbock an der Stirnseite eines Wagenkasten des mehrgliedrigen Fahrzeuges zumindest in horizontaler Ebene verschwenkbar angelenkt, um Kurvenfahrten des Fahrzeuges gewährleisten zu können. An dem dem wagenkastenseitigen Endbereich der Kupplungsstange gegenüberliegenden Endbereich ist der zur Mittelpufferkupplung gehörende Kupplungskopf vorgesehen, der zur mechanischen Verbindung der beiden benachbarten Wagenkästen dient. Hierbei ist es denkbar, dass zum Verbinden der Kupplungsköpfe zweier benachbarter Wagenkästen das Scharfenberg^{®} Funktionsprinzip zum Einsatz kommt, wonach jeder der beiden zu verbindenden Kupplungsköpfe einen entsprechenden Kuppelverschluss (Drehverschluss) aufweist.

Die Druckschrift US 3,246,771 A1 betrifft eine Mittelpufferkupplung für Schienenfahrzeuge, welche eine Kupplungsstange aufweist, die in einen kupplungskopfseitigen Abschnitt und einen wagenkastenseitigen Abschnitt unterteilt ist. Der kupplungskopfseitige Abschnitt ist mit dem wagenkastenseitigen Abschnitt mit Hilfe eines Stoßverzehrmechanismus verbunden. Hierzu kommt unter anderem ein Bolzen zum Einsatz.

Die Druckschrift US 4,232,793 A betrifft eine Mittelpufferkupplung für Schienenfahrzeuge, bei welcher eine zweigeteilte Kupplungsstange zum Einsatz kommt, wobei die beiden Kupplungsstangenabschnitte mit Hilfe eines vertikalen Bolzens gelenkig miteinander verbunden sind.

Andererseits sind aus dem Stand der Technik aber auch Kupplungsköpfe vom sogenannten Willison-Typ bekannt, wobei jeder Kupplungskopf stirnseitig zwei Kupplungsklauen und dazwischen eine Kupplungstasche aufweist, die sich zwischen der Oberseite und der Unterseite des Kupplungskopfes erstreckt, wobei in der Kupplungstasche ein beweglicher Riegel angeordnet ist, der sich bei miteinander gekuppelten Kupplungsköpfen am Riegel des anderen Kupplungskopfes abstützt und dabei eine Kupplungsklaue des anderen Kupplungskopfes in der Kupplungstasche hält.

Als Beispiel für aus dem Stand der Technik bekannte Mittelpufferkupplungen ist in Fig. 1a in einer teilgeschnittenen Seitenansicht eine halbautomatische Mittelpufferkupplung vom Typ SA-3 dargestellt, während Fig. 1b diese halbautomatische Mittelpufferkupplung in einer teilgeschnittenen Draufsicht zeigt.

Wie in den Figuren 1a und 1b dargestellt, weist die aus diesem Stand der Technik bekannte Mittelpufferkupplung 101 vom Typ SA-3 eine Kupplungsstange 110 mit einem am vorderen Endbereich der Kupplungsstange 110 ausgebildeten Kupplungskopf 120 auf. Der Kupplungskopf 120 ist vom Willison-Typ und zeichnet sich durch seine robusten Eigenschaften aus, was insbesondere bei extremen Witterungsbedingungen, wie beispielsweise Eis und Schnee, von Vorteil ist.

Der dem Kupplungskopf 120 gegenüberliegende Endbereich der Kupplungsstange 110 ist bei der in den Figuren 1a und 1b dargestellten Mittelpufferkupplung 101 an einem Zugbügel 151 derart angelenkt, dass die Kupplungsstange 110 relativ zu dem Zugbügel 151 in horizontaler Ebene verschwenkbar ist. Um den wagenkastenseitigen Endbereich der Kupplungsstange 110 mit dem Zugbügel 151 verbinden zu können, kommt als Verbindungselement ein im Wesentlichen senkrecht verlaufender Keil 150 zum Einsatz, welcher nicht nur zur Übertragung von Zugkräften dient, sondern auch die bereits erwähnte Verschwenkbarkeit der Kupplungsstange 110 in horizontaler Ebene gewährleistet, wobei die in vertikaler Richtung verlaufende Drehachse durch den Keil 150 vorgegeben wird.

Um die Kupplungsstange 110 horizontal zentrieren zu können, kommt als Kupplungszentrierung eine Pendelaufhängung 152 sowie ein Zentrierbalken 153 zum Einsatz. Der Zentrierbalken 153 dient als Auflageelement für die Kupplungsstange 110, welche mittels der Pendelaufhängung 152 an der Stirnseite des Wagenkastens aufgehängt ist. Auf diese Weise erfolgt durch Schwerkrafteinfluss eine horizontale Zentrierung der Kupplungsstange 110.

Wie bereits angedeutet, kommt bei der in den Fig. 1a und 1b dargestellten Mittelpufferkupplung 101 zum Verbinden der Kupplungsstange 110 mit dem Zugbügel 151 ein Keil 150 zum Einsatz. Im Einzelnen ist der wagenkastenseitige Endbereich der Kupplungsstange 110 in eine in dem Zugbügel 151 vorgesehene Kupplungsaufnahme 156 gesteckt. Anschließend ist der Keil 150 von oben durch die Kupplungsaufnahme 156 und ein im wagenkastenseitigen Endbereich der Kupplungsstange 110 vorgesehenes Langloch formschlüssig eingesteckt. Durch diesen Formschluss sind vertikale Bewegungen der Kupplungsstange 110 relativ zu dem Zugbügel 151 ebenso ausgeschlossen wie Torsionsbewegungen. Da der Keil 150 kürzer ist als das im wagenkastenseitigen Endbereich der Kupplungsstange 110 vorgesehene Langloch, ist es möglich, die im normalen Fahrbetrieb auftretenden Stoßkräfte mit Hilfe eines Federapparates 155 abzudämpfen, wobei der Federapparat 155 über eine Druckplatte 154 von hinten gegen den wagenkastenseitigen Endbereich der Kupplungsstange 110 und diesen damit gegen den Keil 150 drückt.

Die vorstehend beschriebene aus dem Stand der Technik bekannte Mittelpufferkupplung vom Typ SA-3 zeichnet sich durch ihre Robustheit und Einfachheit aus. Allerdings erfüllt eine Mittelpufferkupplung vom Typ SA-3 hinsichtlich verschiedener Forderungen nicht den Erfordernissen der mitteleuropäischen Schienenfahrzeugen.

Ein Nachteil der vorstehend beschriebenen Mittelpufferkupplung vom Typ SA-3 ist in der spezielle Verbindung von Kupplungsstange mit dem stirnseitigen Endbereich des Wagenkastens zu sehen, da diese Verbindung nur eine Verschwenkbarkeit der Kupplungsstange in horizontaler Ebene, nicht aber vertikale Winkelausschläge sowie Torsionsbewegungen während des Fahrbetriebes gewährleistet. Aus diesem Grund weist der bei der Mittelpufferkupplung vom Typ SA-3 zum Einsatz kommende Kupplungskopf eine beträchtliche vertikale Abmessung auf, was erforderlich ist, damit die Kupplungsköpfe zweier miteinander verbundener Wagenkästen bei Höhenversatz zwischen den Wagenkästen eine sichere Verbindung beibehalten. Auf diese Weise werden vertikale Relativbewegungen zwischen zwei miteinander gekuppelten Wagenkästen durch ein Abgleiten der hakenförmigen Kupplungsköpfe aneinander realisiert. Diese Form der Vertikalbewegung erfordert zwangsläufig ein Spiel zwischen den Kupplungsflächen, was insbesondere im Personentransport zu Komforteinbußen durch Ruckeln und Störgeräusche führt.

Weiterhin hat das Aneinanderreiben der Kupplungsköpfe einen hohen Verschleiß zur Folge, so dass die Kupplungsköpfe insgesamt massiver ausgebildet sein müssen, was das Gesamtgewicht der Mittelpufferkupplung erhöht.

Dadurch, dass bei der herkömmlichen Mittelpufferkupplung vom Typ SA-3 sich zwei miteinander verbundene Kupplungsköpfe konstruktionsbedingt vertikal relativ zueinander bewegen müssen, um einen Höhenversatz zwischen den miteinander verbundenen Wagenkästen (Durchfahrt von Senken bzw. Kuppelfahrt) zu ermöglichen, ist es nicht möglich, Druckluftleitungen oder elektrische Kontaktterminals über die beiden Kupplungsköpfe der benachbarten Wagenkästen mit durchzukuppeln, da hierzu es erforderlich wäre, dass die mit den Kupplungsköpfen ausgebildete mechanische Kupplung ein starres oder starr gemachtes System bildet. Da bei der zuvor beschriebenen Mittelpufferkupplung grundsätzlich im Fahrbetrieb zwischen den jeweiligen Kupplungsköpfen Querbewegungen auftreten, ist insbesondere ein einwandfreies Durchkuppeln eines Elektrokontaktträgers ohne ein Auftreten von materialbelastenden Lichtbögen an den Kontaktterminals nicht möglich.

Bei einer zur Mittelpufferkupplung vom Typ SA-3 alternativen Mittelpufferkupplung, wie etwa bei einer Mittelpufferkupplung vom Typ Scharfenberg^{®}, einer Kurzkupplung oder einer Wedgelock-Kupplung, hingegen sind die jeweiligen Kupplungsköpfe starr miteinander zu verbinden. Im Unterschied zu Mittelpufferkupplungen vom Typ SA-3 bilden die Kupplungsköpfe der zum Typ SA-3 alternativen Mittelpufferkupplungen im gekuppelten Zustand ein starres System, was es ermöglicht, dass auch ohne Weiters elektrische Kontakte und/oder Druckluft mit gekuppelt werden kann.

Abgesehen von diesem Nachteil ist es ohne größeren Aufwand derzeit nicht möglich, aus einem Wagenkasten, welcher mit einer Mittelpufferkupplung vom Typ SA-3 ausgerüstet ist, diese SA-3-Mittelpufferkupplung einfach auszubauen und durch eine zum Typ SA-3 alternative Mittelpufferkupplung, wie beispielsweise eine Mittelpufferkupplung vom Typ Scharfenberg^{®}, eine Kurzkupplung oder eine Wedgelock-Kupplung, zu ersetzen.

Auf Grundlage dieser Probleme liegt der vorliegenden Erfindung die Aufgabe zugrunde, eine Lösung anzugeben, welche es ermöglicht, dass ohne größeren Aufwand eine an einem Wagenkasten befestigte Mittelpufferkupplung, welche alternativ zur SA-3-Mittelpufferkupplung ist und einen starr kuppelbaren Kupplungskopf aufweist, durch eine SA-3-Mittelpufferkupplung ersetzt werden kann.

Diese Aufgabe wird erfindungsgemäß durch den Gegenstand des unabhängigen Patentanspruches 1 gelöst.

Insbesondere ist somit bei einer Mittelpufferkupplung der eingangs genannten Art erfindungsgemäß vorgesehen, dass die Kupplungsstange in einen vorderen, kupplungskopfseitigen Abschnitt und einen hinteren, wagenkastenseitigen Abschnitt unterteilt ist, wobei der vordere Kupplungsstangenabschnitt mit dem hinteren Kupplungsstangenabschnitt derart verbunden ist, dass beide Kupplungsstangenabschnitte im Fahrbetrieb relativ zueinander bewegbar sind.

Die mit der erfindungsgemäßen Lösung erzielbaren Vorteile liegen auf der Hand. Dadurch, dass bei der vorgeschlagenen Mittelpufferkupplung die Kupplungsstange in einen vorderen Kupplungsstangenabschnitt und einen hinteren Kupplungsstangenabschnitt unterteilt ist, wobei diese beiden Kupplungsstangenabschnitte derart miteinander verbunden sind, dass sich diese im Fahrbetrieb relativ zueinander bewegen können, wird eine leicht zu realisierende aber dennoch effektive Lösung angegeben, um das Auftreten von Relativbewegungen zwischen zwei miteinander verbundenen Kupplungsköpfen unterbinden zu können. Dies ist insbesondere auch dann der Fall, wenn die Kupplungsstange derart mit dem Wagenkasten verbunden ist, dass Schwenkbewegungen der Kupplungstange relativ zu dem Wagenkasten nicht oder nur bedingt möglich sind. Beispielsweise würde die erfindungsgemäße Lösung selbst dann im Fahrbetrieb das Auftreten von Relativbewegungen zwischen zwei miteinander verbundenen Kupplungsköpfen wirkungsvoll verhindern, wenn die Kupplungsstange bzw. der hintere Kupplungsstangenabschnitt in vertikaler und/oder horizontaler Ebene nicht verschwenkbar an dem Wagenkasten befestigt ist.

In vorteilhafter Weise ist der hintere Kupplungsstangenabschnitt in einer mit dem Wagenkasten verbundenen Aufnahme aufgenommen und dort gehalten. Diese Aufnahme sollte vorzugsweise derart ausgebildet sein, dass sie auch zur Halterung der Kupplungsstange einer SA-3-Kupplung geeignet ist. Dann nämlich ist es wahlweise möglich, in die Kupplungsaufnahme entweder den hinteren Kupplungsstangenabschnitt der erfindungsgemäßen Mittelpufferkupplung oder den hinteren Endbereich der Kupplungsstange einer SA-3-Kupplung mit dem Wagenkasten zu verbinden. Auf diese Weise kann der Wagenkasten ohne größeren Aufwand mit einer Mittelpufferkupplung ausgerüstet werden, die - je nach Bedarf - entweder zu einer Mittelpufferkupplung vom Typ SA-3 oder zu einer hierzu alternativen Mittelpufferkupplung kompatibel ist.

Bei der erfindungsgemäßen Lösung werden die zwischen zwei miteinander gekuppelten Wagenkästen auftretenden Relativbewegungen mit Hilfe der beiden relativ zueinander bewegbaren Kupplungsstangenabschnitte kompensiert. Demnach ist es nicht erforderlich, dass die Kupplungsaufnahme, in welcher der hintere Kupplungsstangenabschnitt aufgenommen und gehalten wird, entsprechend ausgeführt ist, um diese zwischen zwei miteinander gekuppelten Wagenkästen auftretenden Relativbewegungen zu kompensieren. Ganz im Gegenteil, es ist sogar bevorzugt, wenn der hintere Kupplungsstangenabschnitt derart in der mit dem Wagenkasten fest verbundenen Kupplungsaufnahme vorzugsweise lösbar aufgenommen ist, dass alle Rotations-Freiheitsgrade des hinteren Kupplungsstangenabschnittes relativ zu dem Zugbügel fixiert sind, um unbestimmbare Situationen im Zusammenspiel mit den beiden relativ zueinander bewegbaren Kupplungsstangenabschnitten zu vermeiden.

Andererseits sollte die Kupplungsaufnahme derart ausgeführt sein, dass anstelle des hinteren Kupplungsstangenabschnittes der erfindungsgemäßen Mittelpufferkupplung auch der wagenkastenseitige Endbereiche der Kupplungsstange einer Mittelpufferkupplung vom Typ SA-3 von der Kupplungsaufnahme aufgenommen und gehalten werden kann, und zwar vorzugsweise derart, dass sich die Kupplungsstange der SA-3-Mittelpufferkupplung in horizontaler Ebene relativ zu dem Wagenkasten bzw. der fest mit dem Wagenkasten verbundenen Kupplungsaufnahme verschwenken lässt.

Vorzugsweise ist dabei der wagenkastenseitige Endbereich des hinteren Kupplungsstangenabschnittes der erfindungsgemäßen Mittelpufferkupplung komplementär zu der bereits erwähnten mit dem Wagenkasten verbundenen Kupplungsaufnahme ausgebildet derart, dass der wagenkastenseitige Endbereich des hinteren Kupplungsstangenabschnittes vorzugsweise formschlüssig in die Kupplungsaufnahme einsteckbar ist und derart vorzugsweise lösbar fixiert werden kann. Die Kupplungsaufnahme sollte dabei so ausgebildet sein, dass auch der wagenkastenseitige Endbereich der Kupplungsstange einer Mittelpufferkupplung vom Typ SA-3 einsteckbar und mit dem Wagenkasten verbindbar ist.

Auf diese Weise lässt sich sicherstellen, dass sich ein mit der erfindungsgemäßen Mittelpufferkupplung ausgerüsteter Wagenkasten rasch umrüsten lässt, ohne dass die Kupplungsaufnahme, d.h. die Schnittstelle zwischen der Kupplungsstange und dem Wagenkasten, verändert werden muss. Hierbei ist es von Vorteil, wenn der hintere Kupplungsstangenabschnitt derart ausgebildet ist, dass er in der Kupplungsaufnahme so gehalten wird, dass alle Rotationsfreiheitsgrade des hinteren Kupplungsstangenabschnittes relativ zu der Kupplungsaufnahme fixiert sind. Andererseits sollte die Kupplungsaufnahme so ausgebildet sein, dass der hintere Kupplungsstangenbereich einer Mittelpufferkupplung vom Typ SA-3 in horizontaler Ebene verschwenkbar ist, wenn der hintere Kupplungsstangenbereich der SA-3 Mittelpufferkupplung in der Kupplungsaufnahme gehalten wird.

Der wagenkastenseitige Endbereich des hinteren Kupplungsstangenabschnittes sollte demnach im Vergleich zu dem wagenkastenseitigen Endbereich der Kupplungsstange einer SA-3-Mittelpufferkupplung eine leicht abgeänderte Konfiguration aufweisen, da die Kupplungsstange einer SA-3-Mittelpufferkupplung derart in der Kupplungsaufnahme aufzunehmen ist, dass sich die Kupplungsstange relativ zu der Kupplungsaufnahme in horizontaler Ebene verschwenken lässt, während bei der erfindungsgemäßen Lösung eine Verschwenkbarkeit des hinteren Kupplungsstangenabschnittes relativ zu der Kupplungsaufnahme nicht gegeben ist.

Demnach bleibt festzuhalten, dass es die erfindungsgemäße Lösung ermöglicht, dass die herkömmlich verwendete Anlenkung der Kupplungsstange nicht abgeändert werden muss, um den Wagenkasten mit einer SA-3-Mittelpufferkupplung oder mit einer zur SA-3-Mittelpufferkupplung alternativen Mittelpufferkupplung auszurüsten. Hierbei ist zu berücksichtigen, dass die bei der erfindungsgemäßen Lösung zwischen den beiden Kupplungsstangenabschnitten vorgesehene Verbindung die im Fahrbetrieb auftretenden Querbewegungen kompensiert, sodass die Kupplungsköpfe starr miteinander gekuppelt werden können.

Dadurch, dass mit der erfindungsgemäßen Lösung ein im Fahrbetrieb auftretender Höhenversatz zwischen zwei miteinander verbundenen Wagenkästen mit Hilfe der Verbindung zwischen den Kupplungsstangenabschnitten kompensiert wird, kann der Kupplungskopf im Vergleich zu einem Kupplungskopf einer Mittelpufferkupplung vom Typ SA-3 hinsichtlich seiner vertikalen Abmessungen kleiner ausgeführt werden, was sich positiv auf das Gesamtgewicht der Mittelpufferkupplung auswirkt. Andererseits können die Kupplungsköpfe der benachbarten Wagenkästen mit Hilfe der mechanischen Kupplung relativ zueinander starr verbunden werden, was eine Grundvoraussetzung ist, damit die Mittelpufferkupplung nicht nur zum mechanischen Verbinden benachbarter Wagenkästen, sondern auch zum Durchkuppeln von elektrischen Leitungen und/oder Druckluftleitungen dienen kann.

Aus dem Stand der Technik ist es sehr wohl bereits bekannt, eine Kupplungsstange zweiteilig auszuführen, wobei die beiden Kupplungsstangenabschnitte relativ zueinander um einen durch einen Verbindungsbolzen definierte Drehachse in horizontaler Ebene verschwenkbar sind. Beispielsweise ist in der Druckschrift EP 1 985 518 A1 eine solche Mittelpufferkupplung beschrieben, bei welcher mit Hilfe eines Verschwenkmechanismus der vordere Kupplungsstangenabschnitt relativ zum hinteren Kupplungsstangenabschnitt in horizontaler Ebene verschwenkt werden kann.

Der Aufbau und die Funktionsweise einer derartigen aus dem Stand der Technik bekannten Knickkupplung können jedoch nicht wirklich mit dem Gegenstand der vorliegenden Erfindung verglichen werden, da bei den herkömmlichen Knickkupplungen eine mehrteilige Kupplungsstange nur zu dem Zweck zum Einsatz kommt, um zu ermöglichen, dass der Kupplungskopf in das Fahrzeugprofil einschwenkbar und in die Kupplungsebene ausschwenkbar ist. Dieser in horizontaler Ebene ausgeführte Ein- und Ausschwenkvorgang eignet sich nicht, um im Fahrbetrieb die in üblicher Weise auftretende Relativbewegungen zwischen zwei miteinander verbundenen Kupplungsköpfen zu kompensieren. Hierbei ist darauf hinzuweisen, dass bei der erfindungsgemäßen Lösung die beiden Kupplungsstangenabschnitte derart miteinander verbunden sind, dass diese im Fahrbetrieb relativ zueinander bewegbar sind, um auf diese Weise Relativbewegungen zwischen zwei miteinander verbundenen Kupplungsköpfen zu kompensieren. Bei einer Knickkupplung, wie sie beispielsweise in der Druckschrift EP 1 985 518 A1 beschrieben wird, kann die mehrteilig ausgeführte Kupplungsstange derartige im Fahrbetrieb auftretende Relativbewegungen eindeutig nicht kompensieren. Darüber hinaus ist anzumerken, dass bei einer Knickkupplung der Ein- und Ausschwenkvorgang des Kupplungskopfes nicht im Fahrbetrieb vorgenommen wird.

Vorteilhafte Weiterbildungen der erfindungsgemäßen Lösung sind in den abhängigen Patentansprüchen angegeben.

So ist in einer besonders bevorzugten Realisierung der erfindungsgemäßen Lösung vorgesehen, dass die beiden Kupplungsstangenabschnitte mit Hilfe mindestens einer Gelenkanordnung miteinander gelenkig verbunden sind derart, dass der vordere Kupplungsstangenabschnitt zumindest in vertikaler und/oder horizontaler Ebene relativ zu dem hinteren Kupplungsstangenabschnitt bewegbar ist. Durch das Vorsehen einer derartigen Gelenkanordnung ist es insbesondere möglich, dass mit der Kupplungsstange vertikale und/oder horizontale Winkelausschläge realisierbar sind, um auf diese Weise einen Höhenversatz zwischen zwei miteinander verbundenen Wagenkästen kompensieren zu können. Dies ist insbesondere bei Mittelpufferkupplungen von Vorteil, bei denen der wagenkastenseitige Endbereich der Kupplungsstange derart mit dem Wagenkasten verbunden ist, dass sich der wagenkastenseitige Endbereich der Kupplungsstange gar nicht oder nur bedingt in vertikaler Richtung relativ zu dem Wagenkasten verschwenken lässt.

Als Gelenkanordnung zum gelenkigen Verbinden der beiden Kupplungsstangenabschnitte können unterschiedliche Ausführungsformen zum Einsatz kommen. Beispielsweise ist es denkbar, dass als Gelenkanordnung ein Drehgelenk zum Einsatz kommt, welches eine Relativbewegung der beiden Kupplungsstangenabschnitte nur in der vertikalen Ebene zulässt. Wenn hinsichtlich der Lenkbewegung mehr Freiheitsgrade erwünscht sind, ist es alternativ zu einem Drehgelenk denkbar, als Gelenkanordnung ein Kugelgelenk mit drei Freiheitsgraden einzusetzen, bei dem der Gelenkkopf eine kugelähnliche Form aufweist, sodass durch diese Geometrie die Gelenkanordnung prinzipiell in alle Richtungen beweglich ist.

Kommt zum gelenkigen Verbinden der beiden Kupplungsstangenabschnitte ein Kugelgelenk zum Einsatz, sind zwischen den beiden Kupplungsstangenabschnitten rotatorische Relativbewegungen möglich, um nicht nur vertikale Winkelausschläge, sondern auch horizontale Winkelausschläge sowie Torsionsbewegungen während des Fahrbetriebes bei spielfreier Übertragung von Zug- und Stoßkräften zwischen zwei miteinander verbundenen Wagenkästen zu ermöglichen.

In einer bevorzugten Realisierung der Verbindung zwischen den beiden Kupplungsstangenabschnitten ist vorgesehen, dass ein erster der beiden Kupplungsstangenabschnitte, beispielsweise der vordere (kupplungskopfseitige) Abschnitt, an seinem dem zweiten Kupplungsstangenabschnitt zugewandten Endbereich, beispielsweise an seinem dem hinteren Kupplungsstangenabschnitt zugewandten Endbereich, ein zumindest bereichsweise kugelförmiges Kopfstück aufweist, während der zweite Kupplungsstangenabschnitt, beispielsweise der hintere Kupplungsstangenabschnitt, an seinem dem ersten Kupplungsstangenabschnitt zugewandten Endbereich, beispielsweise an seinem dem vorderen Kupplungsstangenabschnitt zugewandten Endbereich, eine zumindest bereichsweise komplementär zu dem kugelförmigen Kopfbereich ausgebildete Aufnahme aufweist, in welcher der kugelförmige Kopfbereich aufgenommen ist. Bei dieser Ausführungsform der Verbindung zwischen den beiden Kupplungsstangenabschnitten sind horizontale und vertikale Winkelausschläge sowie Torsionsbewegungen während des Fahrbetriebes bei spielfreier Übertragung der Zug- und Stoßkräfte möglich, sodass mit der Kupplungsstange nicht nur ein Höhenversatz in vertikaler Richtung, sondern auch eine Schwenkbewegung in horizontaler Richtung sowie eine Torsionsbewegung kompensiert werden kann.

In einer bevorzugten Weiterbildung der zuletzt genannten Ausführungsform, bei welcher die gelenkige Verbindung der beiden Kupplungsstangenabschnitte mit Hilfe eines in eine Aufnahme aufgenommenen kugelförmigen Kopfstückes realisiert wird, ist vorgesehen, dass der zweite Kupplungsstangenabschnitt, beispielsweise der hintere Kupplungsstangenabschnitt, an seinem dem ersten Kupplungsstangenabschnitt zugewandten Endbereich, beispielsweise an seinem dem vorderen Kupplungsstangenabschnitt zugewandten Endbereich, mindestens eine Lagerschale aufweist, welche zusammen mit der Aufnahme ein Lager für das kugelförmige Kopfstück ausbildet. Vorzugsweise ist dabei die mindestens eine Lagerschale lösbar mit dem ersten Kupplungsstangenabschnitt zugewandten Endbereich des zweiten Kupplungsstangenabschnittes verbunden. Auf diese Weise lässt sich in einer einfach zu realisierenden Weise das kugelförmige Kopfstück in der Aufnahme einsetzen, wobei anschließend die mindestens eine Lagerschale an dem Endbereich des zweiten Kupplungsstangenabschnittes befestigt wird, um bei Zugbelastung im Fahrbetrieb ein Herausfallen des kugelförmigen Kopfstückes aus der Aufnahme zu verhindern. Selbstverständlich kommen hierbei aber auch andere Ausführungsformen zum Verbinden der beiden Kupplungsstangenabschnitte in Frage.

So ist es beispielsweise denkbar, dass die Lagerschale einstückig ausgeführt ist und mit Hilfe einer an dem Endbereich des zweiten Kupplungsstangenabschnittes vorgesehenen Gewindes spielfrei mit dem zweiten Kupplungsstangenabschnitt verbunden ist.

Um die Bewegung des vorderen Kupplungsstangenabschnittes und des hinteren Kupplungsstangenabschnittes relativ zueinander begrenzen zu können, ist es denkbar, einen entsprechenden Anschlag vorzusehen. Dieser Anschlag kann beispielsweise durch Anschlagflächen gebildet sein, die - wenn zur Verbindung der beiden Kupplungsstangenabschnitte mindestens eine Lagerschale zum Einsatz kommt - insbesondere an dieser mindestens einen Lagerschale ausgebildet sein kann. Durch das Vorsehen eines derartigen Anschlages lässt sich die Bewegung der beiden Kupplungsstangenabschnitte relativ zueinander auf vorab festlegbare Winkelausschläge reduzieren.

Grundsätzlich ist es denkbar, dass zumindest bereichsweise zwischen dem vorderen und hinteren Kupplungsstangenabschnitt ein Dämpfungselement, insbesondere ein aus einem Elastomer gebildetes Dämpfungselement, vorgesehen ist zum Abdämpfen der im normalen Fahrbetrieb von dem vorderen Kupplungsstangenabschnitt auf den hinteren Kupplungsstangenabschnitt übertragenen Druckkräfte. Beispielsweise ist es denkbar, die beiden Kupplungsstangenabschnitte miteinander über ein Sphärolager zu verbinden, d. h. durch ein Lager, bei welchem ein mit dem vorderen oder hinteren Kupplungsstangenabschnitt verbundenes kugelförmiges Kopfstück innerhalb einer mit dem anderen Kupplungsstangenabschnitt verbundenen äußeren Kugelschale durch eine beidseitig anvulkanisierte Elastomerschicht festhaftend miteinander verbunden sind. Ein Sphärolager zeichnet sich durch eine Druckvorspannung im Elastomer aus. Durch die Wahl der Kalibrierung, d. h. die Höhe dieser Vorspannung, kann die Lebensdauer des Sphärolagers wesentlich beeinflusst werden, wobei gerade bei höchst beanspruchten Teilen, wie z. B. in der Kupplungsstange einer Mittelpufferkupplung, dies von ausschlaggebender Bedeutung ist.

Selbstverständlich sind aber auch andere Ausführungsformen denkbar, um ein Dämpfungselement zwischen dem vorderen und dem hinteren Kupplungsstangenabschnitt zum Abdämpfen der im normalen Fahrbetrieb auftretenden Druck- oder Stoßkräfte vorzusehen.

Zusätzlich oder alternativ zu der zuletzt genannten Weiterbildung der erfindungsgemäßen Lösung ist es zum Abdämpfen der im normalen Fahrbetrieb über die Kupplungsstange übertragenen Zug- oder Stoßkräfte von Vorteil, wenn in dem vorderen und/oder hinteren Kupplungsstangenabschnitt mindestens ein vorzugsweise regenerativ ausgebildetes Energieabsorptionselement integriert ist. Denkbar ist es beispielsweise, als Energieabsorptionselement einen gashydraulischen Puffer (z.B. Twin-Stroke^{®}-Puffer), ein hydrostatisches Energieabsorptionselement oder eine Dämpfungsfeder in zumindest einem der beiden Kupplungsstangenabschnitte vorzusehen.

Ein derartiges in der Kupplungsstange vorgesehenes Energieabsorptionselement dient zum Abdämpfen der während des normalen Fahrbetriebs beispielsweise bei einem mehrgliedrigen Fahrzeug zwischen einzelnen Wagenkästen auftretenden Stoß- und Druckkräften.

Grundsätzlich ist es bevorzugt, einen modularen Aufbau für die Mittelpufferkupplung bereitzustellen, um Wartungsarbeiten an den einzelnen Komponenten der Mittelpufferkupplung, und insbesondere Wartungsarbeiten an dem Kupplungskopf flexibler ausführen zu können. Zu diesem Zweck ist es bevorzugt, wenn der Kupplungskopf vorzugsweise lösbar mit dem vorderen Kupplungsstangenabschnitt verbunden ist. Alternativ hierzu ist es aber auch denkbar, dass der Kupplungskopf integral in dem vorderen Endbereich des vorderen Kupplungsstangenabschnittes ausgebildet ist, wie es beispielsweise bei der in den Figuren 1a und 1b dargestellten und in der Beschreibungseinleitung diskutierten Mittelpufferkupplung vom Typ SA-3 der Fall ist.

Um zu gewährleisten, dass die gelenkige Verbindung zwischen den beiden Kupplungsstangenabschnitten möglichst wartungsfrei funktioniert und insbesondere unabhängig von Witterungseinflüssen ist, weist die erfindungsgemäße Mittelpufferkupplung in einer bevorzugten Weiterbildung eine Abdeckung auf zum Abdecken des Übergangsbereiches zwischen den beiden Kupplungsstangenabschnitten. Diese Abdeckung kann beispielsweise als Federbalg ausgeführt sein, wobei grundsätzlich von Vorteil ist, wenn die Abdeckung lösbar mit den beiden Kupplungsstangenabschnitten verbunden ist, um bei Bedarf einen raschen Zugang zu dem Übergangsbereich zwischen den Kupplungsstangenabschnitten zu ermöglichen.

Um die Kupplungsstange einer Mittelpufferkupplung vom Typ SA-3 alternativ zu der Kupplungsstange der erfindungsgemäßen Lösung mit dem Wagenkasten verbinden zu können, ist vorgesehen, dass der hintere Kupplungsstangenabschnitt über einen im Wesentlichen vertikal verlaufenden Keil mit einem Zugbügel derart verbunden ist, dass der hintere Kupplungsstangenabschnitt relativ zu dem Zugbügel nur dann in horizontaler Ebene verschwenkbar ist, wenn die Kupplungsstange der SA-3-Mittelpufferkupplung mit dem Wagenkasten verbunden ist, wobei der Zugbügel als Kraftübertragungselement dient zum Übertragen von im Fahrbetrieb auftretenden Zug- und Stoßkräften von der Kupplungsstange auf den mit der Mittelpufferkupplung verbundenen Wagenkasten. Ist hingegen die Kupplungsstange der erfindungsgemäßen Mittelpufferkupplung mit dem Zugbügel verbunden, ist Sorge zu tragen, dass der hintere Kupplungsstangenabschnitt relativ zu dem Zugbügel unbeweglich ist derart, dass der hintere Kupplungsstangenabschnitt relativ zum Wagenkasten nur in Zuglängsrichtung beweglich ist. Die erfindungsgemäße Lösung eignet sich demnach insbesondere dazu, um eine herkömmliche Mittelpufferkupplung vom Typ SA-3 nachträglich einzusetzen, wobei keine konstruktiven Änderungen bei der Anlenkung der Kupplungsstange an der Stirnseite des Wagenkastens vorzunehmen sind.

Bei einer bevorzugten Weiterbildung der zuletzt genannten Ausführungsform ist vorgesehen, dass der hintere Kupplungsstangenabschnitt relativ zu dem Zugbügel in Längsrichtung verschiebbar mit dem Wagenkasten verbunden ist, um die Absorption von im normalen Fahrbetrieb auftretenden Druckkräften über ein mit dem Zugbügel zusammenwirkenden Federelement zu gewährleisten.

Schließlich ist in einer weiteren bevorzugten Ausführungsform der erfindungsgemäßen Mittelpufferkupplung vorgesehen, dass ein Energieverzehrelement, beispielsweise in Gestalt eines Federapparates oder in Gestalt eines Verformungsrohres, zwischen dem hinteren Kupplungsstangenabschnitt und dem Wagenkasten angeordnet und ausgelegt ist, um zumindest teilweise die in einem Crashfall oder im normalen Fahrbetrieb auftretende und von der Kupplungsstange auf den Wagenkasten übertragene Stoßenergie zu verzehren, d. h. in plastische Verformungsarbeit und Wärme umzuwandeln oder zu absorbieren. Das Vorsehen eines derartigen Energieverzehrelements hat den Vorteil, dass in einem Crashfall, beispielsweise wenn der Wagenkasten auf ein Hindernis aufprallt, die dabei anfallende Stoßenergie nicht ungedämpft in das Untergestell des Wagenkastens übertragen wird. Vielmehr kann durch das Vorsehen eines Energieverzehrelements die in einem solchen Crashfall anfallende Stoßenergie zumindest teilweise abgebaut werden, sodass wirksam verhindert werden kann, dass das Fahrzeuguntergestell extremen Belastungen ausgesetzt und unter Umständen beschädigt oder gar zerstört wird.

Es ist denkbar, als Energieverzehrelement ein Verformungsrohr einzusetzen, welches nach Überschreiten einer kritischen in das Energieverzehrelement eingeleiteten Stoßkraft anspricht und durch plastische Verformung einen Teil der in das Energieverzehrelement eingeleiteten Stoßenergie abbaut. Selbstverständlich kommen als Energieverzehrelement aber auch andere Ausführungsformen, beispielsweise wabenförmige Crashstrukturen etc., in Frage.

Nachfolgend wird unter Bezugnahme auf die beiliegenden Zeichnungen eine Ausführungsform der erfindungsgemäßen Lösung näher beschrieben.

Es zeigen:
- Fig. 1a: eine herkömmliche aus dem Stand der Technik bekannte Mittelpufferkupplung vom Typ SA-3 in einer teilgeschnittenen Seitenansicht;
- Fig. 1b: die in Fig. 1a dargestellte herkömmliche Mittelpufferkupplung in einer teilgeschnittenen Draufsicht;
- Fig. 2a: eine Seitenschnittansicht auf eine Kupplungsstange bei einer Ausführungsform der erfindungsgemäßen Mittelpufferkupplung; und
- Fig. 2b: eine Draufsicht auf die in Fig. 2a dargestellte Kupplungsstange.
In den Figuren 1a und 1b ist eine aus dem Stand der Technik bekannte, herkömmliche Mittelpufferkupplung 101 in einer teilgeschnittenen Seitenansicht (Fig. 1a) bzw. in einer teilgeschnittenen Draufsicht (Fig. 1b) gezeigt. Bei dieser Mittelpufferkupplung 101 handelt es sich um eine Zugkupplung vom Typ SA-3, bei welcher eine Kupplungsstange 110 über einen im Wesentlichen senkrecht verlaufenden Keil 150 mit einem mit dem Untergestell des Wagenkastens verbundenen Zugbügel 151 verbunden wird, wodurch lediglich eine horizontale Winkelauslenkung der Kupplungsstange 110 relativ zu dem Wagenkasten realisierbar ist.

Die im Fahrbetrieb auftretenden vertikalen Relativbewegungen zwischen gekuppelten Fahrzeugen werden bei der herkömmlichen Mittelpufferkupplung 101 vom Typ SA-3 durch ein Abgleiten der hakenförmigen Kupplungsköpfe 120 aneinander realisiert. Diese Form der Vertikalbewegung erfordert relativ viel Spiel zwischen den Kupplungsflächen der miteinander verbundenen Kupplungsköpfe 120, was insbesondere im Personentransport zu Komforteinbußen durch Ruckeln und Störgeräuschen führt. Weiterhin hat das Aneinanderreiben der Kupplungsköpfe 120 einen hohen Verschleiß zur Folge und verhindert zusätzlich eine Übertragung von Druckluft oder elektrischen Signalen durch am Kupplungskopf 120 befestigte Elemente, da hierzu die Kupplungsköpfe 120 zweier benachbarter Wagenkästen starr miteinander verbunden sein müssten.

Durch die erfindungsgemäße Lösung, welche nachfolgend anhand des in den Figuren 2a und 2b dargestellten Ausführungsbeispiels näher beschrieben wird, bestehen alle diese Nachteile nicht. Im Einzelnen zeichnet sich die erfindungsgemäße Lösung dadurch aus, dass durch die besondere Ausführungsform der Kupplungsstange horizontale und vertikale Winkelausschläge sowie Torsionsbewegungen während des Fahrbetriebes bei spielfreier Übertragung von Zug- und Stoßkräften ermöglicht werden.

Eine mögliche Realisierung der erfindungsgemäßen Lösung wird nachfolgend unter Bezugnahme auf die Darstellungen in den Figuren 2a und 2b beschrieben. Im Einzelnen ist in Fig. 2a in einer Seitenschnittansicht die Kupplungsstange 10 einer Ausführungsform der erfindungsgemäßen Mittelpufferkupplung 1 dargestellt, während in Fig. 2b diese Kupplungsstange 10 in einer Draufsicht gezeigt ist.

Wie dargestellt, ist bei der erfindungsgemäßen Mittelpufferkupplung 1 die Kupplungsstange 10 mit ihrem hinteren, wagenkastenseitigen Endbereich mit einem (nicht explizit dargestellten) Wagenkasten verbunden. Im Einzelnen ist der hintere, wagenkastenseitige Endbereich der Kupplungsstange 10 in einer als Zugbügel 51 ausgebildeten Kupplungsaufnahme eingesteckt. Der wagenkastenseitige Endbereich des hinteren Kupplungsstangenabschnittes 12 ist komplementär zu der Kupplungsaufnahme ausgebildet derart, dass der wagenkastenseitige Endbereich des hinteren Kupplungsstangenabschnittes 12 formschlüssig in die Kupplungsaufnahme einsteckbar und dort mit Hilfe eines Absteckkeils 50 lösbar mit dem Zugbügel 51 verbunden ist. Dabei wird der Absteckkeil 50 durch in dem Zugbügel 51 vorgesehene Öffnungen 53 und ein fluchtend zu diesen Öffnungen 53 am wagenkastenseitigen Endbereich der Kupplungsstange 10 vorgesehenes Langloch 52 gesteckt.

Damit die Mittelpufferkupplung 1 bei Höhenversatz zwischen zwei benachbarten Fahrzeugen eine sichere Verbindung beibehalten kann, ohne dass sich die beiden miteinander verbundenen Kupplungsköpfe in vertikaler Richtung relativ zueinander verschieben müssen, ist bei der in den Figuren 2a und 2b dargestellten Ausführungsform der erfindungsgemäßen Mittelpufferkupplung 1 die Kupplungsstange 10 in zwei Abschnitte 11, 12 unterteilt. Diese beiden Kupplungsstangenabschnitte 11, 12 sind gelenkig miteinander verbunden, sodass die beiden Kupplungsstangenabschnitte 11, 12 im Fahrbetrieb des Fahrzeuges relativ zueinander bewegbar sind und horizontale und vertikale Winkelausschläge sowie Torsionsbewegungen ermöglichen.

Im Einzelnen ist bei der dargestellten Ausführungsform vorgesehen, dass der vordere Kupplungsstangenabschnitt 11 an seinem dem hinteren Kupplungsstangenabschnitt 12 zugewandten Endbereich ein kugelförmiges Kopfstück 13 aufweist, welches in einer Aufnahme 14 aufgenommen ist, wobei diese Aufnahme 14 an dem dem vorderen Kupplungsstangenabschnitt 11 zugewandten Endbereich des hinteren Kupplungsstangenabschnittes 12 ausgebildet ist.

Des Weiteren ist an dem dem vorderen Kupplungsstangenabschnitt 11 zugewandten Endbereich des hinteren Kupplungsstangenabschnittes 12 eine einstückig ausgeführte Lagerschale 15 vorgesehen, welche zusammen mit der Aufnahme 14 ein Lager für das kugelförmige Kopfstück 13 ausbildet. Die Lagerschale 15 ist vorzugsweise lösbar mit dem dem vorderen Kupplungsstangenabschnitt 11 zugewandten Endbereich des hinteren Kupplungsstangenabschnittes 12 verbunden, um die Montage der insgesamt zweiteilig ausgebildeten Kupplungsstange 10, und insbesondere den Zusammenbau der beiden Kupplungsstangenabschnitte 11, 12 zu vereinfachen. Im Einzelnen ist bei der dargestellten Ausführungsform die Lagerschale 15 mit Hilfe eines an dem Endbereich des hinteren Kupplungsstangenabschnittes 12 vorgesehenen Gewindes 21 spielfrei mit dem hinteren Kupplungsstangenabschnitt 12 verbunden.

Um die Montage der erfindungsgemäßen Mittelpufferkupplung 1 zu erleichtern, ist es denkbar, dass der vordere Kupplungsstangenabschnitt 11 in ihrem verjüngten Durchmesser in Höhe der Abdeckung 17 geteilt ist, wobei die beiden Teile des vorderen Kupplungsstangenabschnittes 11 erst nach der Montage des Kopfstückes 13 in der Lagerschale 15 verschweißt werden.

Demgemäß sind die beiden Kupplungsstangenabschnitte 11, 12 über eine Art Kugelgelenk 30 miteinander verbunden, sodass bei der erfindungsgemäßen Lösung der Kupplungsstange 10 die Funktion als kraftübertragendes Gelenk zukommt, und eine spielfrei Verbindung zwischen dem (in den Zeichnungen nicht explizit dargestellten) Kupplungskopf und dem Fahrzeuguntergestell herstellen. Hierbei ermöglicht die Kupplungsstange 10 horizontale und vertikale Winkelausschläge sowie Torsionsbewegungen während des Fahrbetriebes.

Die in den Zeichnungen dargestellte Ausführungsform der erfindungsgemäßen Lösung ist ferner mit einer ringförmigen Anschlagfläche 16 versehen, um zumindest die vertikale Auslenkung des vorderen Kupplungsstangenabschnittes 11 relativ zu dem hinteren Kupplungsstangenabschnittes 12 begrenzen zu können.

Des Weiteren ist der Übergang zwischen dem vorderen und hinteren Kupplungsstangenabschnitt 11, 12 mit einer Abdeckung 17 geschützt, um das in der Kupplungsstange 10 integrierte Kugelgelenk 30 möglichst wartungsfrei zu gestalten. Diese Abdeckung 17 ist lösbar mit sowohl dem vorderen als auch dem hinteren Kupplungsstangenabschnitt 11, 12 verbunden, um bei Bedarf den raschen Zugang zu der zwischen dem vorderen und hinteren Kupplungsstangenabschnitt 11, 12 vorgesehenen Gelenkanordnung sicherzustellen. Zur lösbaren Verbindung der Abdeckung 17 mit den Kupplungsstangenabschnitten 11, 12 können Schrauben 18 zu Einsatz kommen.

An dem vorderen Endbereich des vorderen Kupplungsstangenabschnittes 11 kann ein (in den Zeichnungen nur andeutungsweise dargestellter) Kupplungskopf 20, beispielsweise ein Kupplungskopf vom Scharfenberg^{®}-Typ oder ein Kupplungskopf vom Wedgelock-Typ, beispielsweise mit Hilfe von Schrauben 19 lösbar befestigt werden. Denkbar ist es allerdings auch, dass der Kupplungskopf 20 integral mit dem vorderen Endbereich des vorderen Kupplungsstangenabschnittes 11 ausgebildet ist.

Obwohl in den Zeichnungen nicht explizit dargestellt, ist es denkbar, zumindest bereichsweise zwischen dem vorderen und hinteren Kupplungsstangenabschnitt 11, 12 ein Dämpfungselement, insbesondere ein aus einem Elastomer gebildetes Dämpfungselement, vorzusehen, um die im normalen Fahrbetrieb von dem vorderen Kupplungsstangenabschnitt 11 auf den hinteren Kupplungsstangenabschnitt 12 übertragenen Druckkräfte abdämpfen zu können. Hierbei ist es denkbar, dass auf dem kugelförmigen Kopfstück 13 eine Elastomerschicht anvulkanisiert ist. Alternativ oder zusätzlich kann auch auf der Innenfläche der mit der Lagerschale 15 sowie mit der Aufnahme 14 gebildeten äußeren Kugelschale eine Elasatomerschicht anvulkanisiert sein.

Zusätzlich oder alternativ hierzu ist es ferner denkbar, zumindest in einem der beiden Kupplungsstangenabschnitte 11, 12 ein Energieabsorptionselement zum Abdämpfen der im normalen Fahrbetrieb über die Kupplungsstange 10 übertragenen Zug- / Stoßkräfte zu integrieren. Hierbei ist zu berücksichtigen, dass bei der dargestellten Ausführungsform eine Dämpfung mit Hilfe eines Federapparates 55 zwischen dem Kupplungsstangenabschnitt 12 und dem Wagenkasten realisiert wird.

Wie bereits angedeutet, ist bei der in den Figuren 2a und 2b dargstellten Ausführungsform der hintere Kupplungsstangenabschnitt 12 über einen im Wesentlichen vertikal verlaufenden Keil 50 mit der Kupplungsaufnahme bzw. dem Zugbügel 51 fest verbunden derart, dass der hintere Kupplungsstangenabschnitt 12 relativ zu dem Zugbügel 51 weder in horizontaler noch in vertikaler Ebene verschwenkbar ist. Der Zugbügel 51 dient dabei als Kraftübertragungselement zum Übertragen von im Fahrbetrieb auftretenden Zug- und Stoßkräften von der Kupplungsstange 10 auf den mit der Mittelpufferkupplung 1 verbundenen Wagenkasten. Der Zugbügel 51 ist mit dem Wagenkasten fest verbunden. Allerdings ist der hintere Kupplungsstangenabschnitt 12 über eine gewisse von dem Keil 50 und den Öffnungen 53 vorgegebenen Wegstrecke in Längsrichtung L der Kupplungsstange 10 relativ zu dem Zugbügel 51 verschiebbar. Mit Hilfe des bereits erwähnten Federapparates 55 wird die Kupplungsstange 10 in Längsrichtung L in Richtung des Kupplungskopfes gedrückt, so dass die Kupplungsstange 10 im Fahrbetrieb nachgeben und Stöße abdämpfen kann.

Es ist grundsätzlich auch denkbar, dass bei der erfindungsgemäßen Lösung der Zugbügel 51 in Längsrichtung verschiebbar mit dem Wagenkasten verbunden ist, wobei ebenfalls ein Federapparat 55 zum Einsatz kommen kann.

Die Erfindung ist nicht auf die unter Bezugnahme auf die Figuren 2a und 2b beschriebene Ausführungsform beschränkt. Vielmehr können in der Kupplungsstange 10 auch andere Gelenkanordnungen zum Verbinden der jeweiligen Kupplungsstangenabschnitte 11, 12 vorgesehen sein. Auch ist es grundsätzlich denkbar, dass ferner ein vorzugsweise destruktiv ausgebildetes Energieverzehrelement, beispielsweise in Gestalt eines Verformungsrohres, vorgesehen ist, wobei dieses Energieverzehrelement zwischen dem hinteren Kupplungsstangenabschnitt 12 und dem Wagenkasten angeordnet sein kann um zumindest teilweise die in einem Crashfall auftretenden und von der Kupplungsstange 10 auf den Wagenkasten übertragene Stoßenergie zu verzehren.

### Bezugszeichenliste

- 1: Mittelpufferkupplung
- 10: Kupplungsstange
- 11: vorderer Kupplungsstangenabschnitt
- 12: hinterer Kupplungsstangenabschnitt
- 13: kugelförmiges Kopfstück
- 14: Aufnahme
- 15: Lagerschale
- 16: Anschlag
- 17: Abdeckung
- 18: Schrauben
- 19: Schrauben
- 20: Kupplungskopf
- 21: Gewinde
- 30: Gelenkanordnung
- 50: Keil
- 51: Kupplungsaufnahme, Zugbügel
- 52: Langloch im hinteren Kupplungsstangenabschnitt
- 53: Langloch in der Kupplungsaufnahme / Zugbügel
- 55: Federapparat
- 101: Mittelpufferkupplung (Stand der Technik)
- 110: Kupplungsstange (Stand der Technik)
- 120: Kupplungskopf (Stand der Technik)
- 150: Keil (Stand der Technik)
- 151: Zugbügel (Stand der Technik)
- 152: Pendelaufhängung (Stand der Technik)
- 153: Zentrierbalken (Stand der Technik)
- 154: Druckplatte (Stand der Technik)
- 155: Federapparat (Stand der Technik)

## Patentansprüche

1. Mittelpufferkupplung (1) für ein spurgeführtes Fahrzeug, insbesondere Schienenfahrzeug, mit einer mit einem Wagenkasten des Fahrzeuges verbindbaren Kupplungsstange (10) und einem an dem wagenkastenseitigen Endbereich gegenüberliegenden vorderen Endbereich der Kupplungsstange (10) vorgesehenen Kupplungskopf (20),
wobei die Kupplungsstange (10) in einen vorderen, kupplungskopfseitigen Abschnitt (11) und einen hinteren, wagenkastenseitigen Abschnitt (12) unterteilt ist, wobei der vordere Kupplungsstangenabschnitt (11) mit dem hinteren Kupplungsstangenabschnitt (12) derart verbunden ist, dass beide Kupplungsstangenabschnitte (11, 12) im Fahrbetrieb relativ zueinander bewegbar sind,
**dadurch gekennzeichnet, dass**
ein erster der beiden Kupplungsstangenabschnitte (11; 12) an seinem dem zweiten Kupplungsstangenabschnitt (12; 11) zugewandten Endbereich ein zumindest bereichsweise kugelförmiges Kopfstück (13) und der zweite Kupplungsstangenabschnitt (12; 11) an seinem dem ersten Kupplungsstangenabschnitt (11; 12) zugewandten Endbereich eine zumindest bereichsweise komplementär zu dem kugelförmigen Kopfbereich (13) ausgebildete Aufnahme (14) aufweist, in welcher der kugelförmige Kopfbereich (13) aufgenommen ist.

2. Mittelpufferkupplung (1) nach Anspruch 1,
wobei der zweite Kupplungsstangenabschnitt (12; 11) an seinem dem ersten Kupplungsstangenabschnitt (11; 12) zugewandten Endbereich mindestens eine Lagerschale (15) aufweist, welche zusammen mit der Aufnahme (14) ein Lager für das kugelförmige Kopfstück (13) ausbildet.

3. Mittelpufferkupplung (1) nach Anspruch 2,
wobei die mindestens eine Lagerschale (15) lösbar mit dem ersten Kupplungsstangenabschnitt (11; 12) zugewandten Endbereich des zweiten Kupplungsstarigenabschnittes (12; 11) verbunden ist.

4. Mittelpufferkupplung (1) nach Anspruch 2 oder 3,
wobei die Lagerschale (15) einteilig ausgeführt ist und mit Hilfe eines an dem Endbereich des zweiten Kupplungsabschnitt (12; 11) vorgesehenen Gewindes (21) spielfrei mit dem zweiten Kupplungsstangenabschnitt (12; 11) verbunden ist.

5. Mittelpufferkupplung (1) nach einem der vorhergehenden Ansprüche, wobei ein Anschlag (16a, 16b) vorgesehen ist zum Begrenzen der Bewegung des vorderen Kupplungsstangenabschnittes (11) und des hinteren Kupplungsstangenabschnittes (12) relativ zueinander.

6. Mittelpufferkupplung (1) nach Anspruch 5 und einem der Ansprüche 2 bis 4,
wobei der Anschlag (16a, 16b) als eine an der mindestens einen Lagerschale (15) ausgebildete Anschlagfläche ausgebildet ist.

7. Mittelpufferkupplung (1) nach einem der vorhergehenden Ansprüche, wobei in dem vorderen und/oder hinteren Kupplungsstangenabschnitt (11, 12) mindestens ein vorzugsweise regenerativ ausgebildetes Energieabsorptionselement integriert ist zum Abdämpfen der im normalen Fahrbetrieb über die Kupplungsstange (10) übertragenen Zug- / Stoßkräfte.

8. Mittelpufferkupplung (1) nach einem der vorhergehenden Ansprüche, wobei der Kupplungskopf (20) vorzugsweise lösbar mit dem vorderen
Kupplungsstangenabschnitt (11) verbunden ist; oder
wobei der Kupplungskopf (20) integral mit dem vorderen Endbereich des vorderen Kupplungsstangenabschnittes (11) ausgebildet ist.

9. Mittelpufferkupplung (1) nach einem der vorhergehenden Ansprüche, wobei ferner eine Abdeckung (17) vorgesehen ist zum Abdecken des Übergangsbereiches zwischen dem vorderen und hinteren Kupplungsstangenabschnitt (11, 12).

10. Mittelpufferkupplung (1) nach einem der vorhergehenden Ansprüche, wobei der hintere Kupplungsstangenabschnitt (12) vorzugsweise über einen im Wesentlichen vertikal verlaufenden Keil (50) mit einem Zugbügel (51) verbindbar, insbesondere lösbar verbindbar ist, wobei der Zugbügel (51) als Kraftübertragungselement dient zum Übertragen von im Fahrbetrieb auftretenden Zug- und Stoßkräften von der Kupplungsstange (10) auf den mit der Mittelpufferkupplung (1) verbundenen Wagenkasten.

11. Mittelpufferkupplung (1) nach Anspruch 10,
wobei der hintere Kupplungsstangenabschnitt (12) derart mit dem Zugbügel (51) vorzugsweise lösbar verbindbar ist, dass alle Rotations-Freiheitsgrade des hinteren Kupplungsstangenabschnittes (12) relativ zu dem Zugbügel (51) fixiert sind.

12. Mittelpufferkupplung (1) nach Anspruch 10 oder 11,
wobei der hintere Kupplungsstangenabschnitt (12) relativ zu dem Zugbügel (51) in Längsrichtung (L) der Kupplungsstange (10) verschiebbar mit dem Wagenkasten verbunden ist.

13. Mittelpufferkupplung (1) nach einem der vorhergehenden Ansprüche, wobei der wagenkastenseitige Endbereich des hinteren Kupplungsstangenabschnittes (12) der Kupplungsstange (10) komplementär zu einer mit dem Wagenkasten verbundenen Kupplungsaufnahme ausgebildet ist derart, dass der wagenkastenseitige Endbereich des hinteren Kupplungsstangenabschnittes (12) vorzugsweise formschlüssig in die Kupplungsaufnahme (56) einsteckbar und dort vorzugsweise lösbar fixierbar ist.

14. Mittelpufferkupplung (1) nach Anspruch 13,
wobei die Kupplungsaufnahme ausgebildet ist zur Aufnahme und Halterung des wagenkastenseitigen Endbereiches der Kupplungsstange (110) einer Mittelpufferkupplung (101) vom Typ SA-3 vorzugsweise derart, dass sich die Kupplungsstange (110) relativ zur Kupplungsaufnahme in horizontaler Ebene verschwenken lässt.

15. Mittelpufferkupplung (1) nach einem der vorhergehenden Ansprüche, wobei ferner ein Energieverzehrelement beispielsweise in Gestalt eines Federapparates (55) oder in Gestalt eines Verformungsrohres vorgesehen ist, wobei das Energieverzehrelement zwischen dem hinteren Kupplungsstangenabschnitt (12) und dem Wagenkasten angeordnet ist, um zumindest teilweise die im normalen Fahrbetrieb oder in einem Crashfall auftretende und von der Kupplungsstange (10) auf den Wagenkasten übertragene Stoßenergie zu absorbieren oder zu verzehren.

## Claims

1. A central buffer coupling (1) for a rail-borne vehicle, a railway vehicle in particular, comprising a coupling rod (10) connectable to a car body of the vehicle and a coupling head (20) on the front end section of the coupling rod (10) opposite the car body-side end section, wherein the coupling rod (10) is divided into a front, coupling head-side section (11) and a rear car body-side section (12), wherein the front coupling rod section (11) is connected to the rear coupling rod section (12) such that both coupling rod sections (11, 12) can move relative to one another during vehicle operation,
**characterized in that**
a first of the two coupling rod sections (11; 12) has an at least partly spherical head piece (13) at its end region facing the second coupling rod section (12; 11) and the second coupling rod section (12; 11) has a retainer (14) configured at least partially complementary to the spherical head piece (13) at its end region facing the first coupling rod section (11; 12) in which the spherical head piece (13) is received.

2. The central buffer coupling (1) according to claim 1,
wherein the second coupling rod section (12; 11) has at least one bearing shell (15) at its end region facing the first coupling rod section (11; 12) which, together with the retainer (14), forms a bearing for the spherical head piece (13).

3. The central buffer coupling (1) according to claim 2,
wherein the at least one bearing shell (15) is detachably connected to the end region of the second coupling rod section (12; 11) facing the first coupling rod section (11; 12).

4. The central buffer coupling (1) according to claim 2 or 3,
wherein the bearing shell (15) is of one-piece design and is connected to the second coupling rod section (12; 11) without play by means of a thread (21) provided at the end region of said second coupling rod section (12; 11).

5. The central buffer coupling (1) according to any one of the preceding claims,
wherein a stop (16a, 16b) is provided to limit the movement of the front coupling rod section (11) and the rear coupling rod section (12) relative to one another.

6. The central buffer coupling (1) according to claim 5 and any one of claims 2 to 4, wherein the stop (16a, 16b) is configured as an abutment face on the at least one bearing shell (15).

7. The central buffer coupling (1) according to any one of the preceding claims,
wherein at least one preferably regeneratively designed energy absorption element is integrated into the front and/or rear coupling rod section (11, 12) to absorb the tractive/ impact forces transmitted via the coupling rod (10) during normal driving operation.

8. The central buffer coupling (1) according to any one of the preceding claims,
wherein the coupling head (20) is preferably detachably connected to the front coupling rod section (11); or wherein the coupling head (20) is integrally configured with the front end region of the front coupling rod section (11).

9. The central buffer coupling (1) according to any one of the preceding claims,
wherein a cover (17) is further provided to cover the transition area between the front and the rear coupling rod section (11, 12).

10. The central buffer coupling (1) according to any one of the preceding claims, wherein the rear coupling rod section (12) can be connected, preferably detachably, to a clamping yoke (51) preferably by means of a substantially vertically extending wedge (50), wherein the clamping yoke (51) serves as a force transmitting element to transmit tractive and impact forces occurring during operation from the coupling rod (10) to the car body connected to the central buffer coupling (1).

11. The central buffer coupling (1) according to claim 10,
wherein the rear coupling rod section (12) is preferably detachably connected to the clamping yoke (51) so as to fix all the rotational degrees of freedom of the rear coupling rod section (12) relative to the clamping yoke (51).

12. The central buffer coupling (1) according to claim 10 or 11,
wherein the rear coupling rod section (12) is displaceably connected to the car body relative to the clamping yoke (51) in the longitudinal direction (L) of the coupling rod (10).

13. The central buffer coupling (1) according to any one of the preceding claims, wherein the car body-side end region of the rear coupling rod section (12) of the coupling rod (10) is configured complementary to a coupler pocket joined to the car body such that the car body-side end region of the rear coupling rod section (12) can preferably be positively inserted into the coupler pocket (56) and fixed, preferably detachably, there.

14. The central buffer coupling (1) according to claim 13,
wherein the coupler pocket is designed to receive and retain the car body-side end region of the coupling rod (110) of an SA3-type central buffer coupling (101) preferably such that the coupling rod (110) can pivot relative to the coupler pocket in a horizontal plane.

15. The central buffer coupling (1) according to any one of the preceding claims, wherein an energy-dissipating element is further provided, for example in the form of a spring mechanism (55) or in the form of a deformation tube, wherein the energy-dissipating element is arranged between the rear coupling rod section (12) and the car body in order to absorb or dissipate at least part of the impact energy transmitted from the coupling rod (10) to the car body as occurs during normal operation or in the event of a crash.

## Revendications

1. Attelage central (1) pour un véhicule guidé sur voie, en particulier un véhicule ferroviaire, comprenant une barre d'attelage (10) susceptible d'être reliée à une caisse de wagon du véhicule et une tête d'attelage (20) prévue dans la région d'extrémité antérieure de la barre d'attelage (10) à l'opposé de la région d'extrémité du côté caisse de wagon, dans lequel la barre d'attelage (10) est subdivisée en un tronçon antérieur (11) côté tête d'attelage et un tronçon postérieur (12) côté caisse de wagon, dans lequel le tronçon antérieur (11) de la barre d'attelage est relié au tronçon postérieur (12) de la barre d'attelage de telle façon que les deux tronçons (11, 12) de la barre d'attelage sont mobiles l'un par rapport à l'autre en circulation,
**caractérisé en ce que**
un premier des deux tronçons (11; 12) de la barre d'attelage comprend, au niveau de sa région d'extrémité tournée vers le second tronçon (12; 11) de la barre d'attelage, une pièce de tête (13) au moins localement de forme sphérique, et le second tronçon (12; 11) de la barre d'attelage comprend, au niveau de sa région d'extrémité tournée vers le premier tronçon (11; 12) de la barre d'attelage, un logement (14) réalisé au moins localement de manière complémentaire à la région de tête (13) de forme sphérique, dans lequel est reçue la région de tête (13) de forme sphérique.

2. Attelage central (1) selon la revendication 1,
dans lequel le second tronçon (12; 11) de la barre d'attelage comprend, au niveau de sa région d'extrémité tournée vers le premier tronçon (11; 12) de la barre d'attelage, au moins une coque de palier (15) qui, conjointement avec le logement (14), forme un palier pour la pièce de tête (13) de forme sphérique.

3. Attelage central (1) selon la revendication 2,
dans lequel ladite au moins une coque de palier (15) est reliée de façon détachable avec la région d'extrémité, tournée vers le premier tronçon (11; 12) de la barre d'attelage, du second tronçon (12; 11) de la barre d'attelage.

4. Attelage central (1) selon la revendication 2 ou 3,
dans lequel la coque de palier (15) est réalisée d'une seule pièce et, à l'aide d'un pas de vis (21) prévu au niveau de la région d'extrémité du second tronçon (12; 11) de la barre d'attelage, elle est reliée sans jeu avec le second tronçon (12; 11) de la barre d'attelage.

5. Attelage central (1) selon l'une des revendications précédentes,
dans lequel il est prévu une butée (16a, 16b) pour limiter le déplacement du tronçon antérieur (11) de la barre d'attelage et du tronçon postérieur (12) de la barre d'attelage l'un par rapport à l'autre.

6. Attelage central (1) selon la revendication 5 et l'une des revendications 2 à 4,
dans lequel la butée (16a, 16b) est réalisée sous la forme d'une surface de butée ménagée sur ladite au moins une coque de palier (15).

7. Attelage central (1) selon l'une des revendications précédentes,
dans lequel, dans le tronçon antérieur et/ou dans le tronçon postérieur (11, 12) de la barre d'attelage, au moins un élément d'absorption d'énergie, réalisé de préférence de manière régénérative, est intégré pour amortir les forces de traction/poussée transmises en circulation normale via la barre d'attelage (10).

8. Attelage central (1) selon l'une des revendications précédentes,
dans lequel la tête d'attelage (20) est reliée de préférence de façon détachable avec le tronçon antérieur (11) de la barre d'attelage ; ou dans lequel la tête d'attelage (20) est réalisée de manière intégrale avec la région d'extrémité antérieure du tronçon antérieur (11) de la barre d'attelage.

9. Attelage central (1) selon l'une des revendications précédentes, dans lequel il est en outre prévu un recouvrement (17) pour recouvrir la région de transition entre le tronçon antérieur et le tronçon postérieur (11, 12) de la barre d'attelage.

10. Attelage central (1) selon l'une des revendications précédentes, dans lequel le tronçon postérieur (12) de la barre d'attelage est susceptible d'être relié, en particulier de façon détachable, à un étrier de traction (51), de préférence via un coin (50) qui s'étend essentiellement verticalement, ledit étrier de traction (51) servant d'élément de transmission de force pour transmettre des forces de traction et de pousser apparaissant en circulation depuis la barre d'attelage (10) vers la caisse de wagon reliée à l'attelage central. (1).

11. Attelage central (1) selon la revendication 10,
dans lequel le tronçon postérieur (12) de la barre attelage est susceptible d'être relié, de préférence de façon détachable, à l'étrier de traction (51) de telle façon que tous les degrés de liberté de rotation du tronçon postérieur (12) de la barre d'attelage par rapport à l'étrier de traction (51) sont fixés.

12. Attelage central (1) selon la revendication 10 ou 11,
dans lequel le tronçon postérieur (12) de la barre d'attelage est relié à la caisse de wagon de façon déplaçable par rapport à l'étrier de traction (51) en direction longitudinale (L) de la barre d'attelage (10).

13. Attelage central (1) selon l'une des revendications précédentes, dans lequel la région d'extrémité, côté caisse de wagon, du tronçon postérieur (12) de la barre d'attelage (10) est réalisée de façon complémentaire à un logement d'accouplement relié à la caisse de wagon, de telle manière que la région d'extrémité côté caisse de wagon du tronçon postérieur (12) de la barre d'attelage peut être enfichée, de préférence en coopération de formes, dans le logement d'accouplement (56) et peut être fixée dans celui-ci et, de préférence de manière détachable.

14. Attelage central (1) selon la revendication 13, dans lequel le logement d'accouplement est réalisé pour recevoir et pour retenir la région d'extrémité côté caisse de wagon de la barre d'attelage (110) d'un attelage central (101) du type SA-3, de telle façon que la barre d'attelage (110) peut être pivotée dans un plan horizontal par rapport au logement d'accouplement.

15. Attelage central (1) selon l'une des revendications précédentes, dans lequel il est en outre prévu un élément de dégradation d'énergie, par exemple sous la configuration d'un appareil à ressort (55) ou sous la configuration d'un tube déformable, ledit élément de dégradation d'énergie étant agencé entre le tronçon postérieur (12) de la barre d'attelage et la caisse de wagon, afin d'absorber ou de dégrader au moins partiellement l'énergie de choc qui apparaît en circulation normale ou dans le cas d'une collision et qui est transmise par la barre d'attelage (10) à la caisse de wagon.
